# EUROPÄISCHE PATENTSCHRIFT

(11) **EP 0 874 755 B1**
(45) Veröffentlichungstag und Bekanntmachung des Hinweises auf die Patenterteilung: **07.11.2001**
(21) Anmeldenummer: 97942875.2
(22) Anmeldetag: 25.08.1997
(51) Int. Cl.: B65B 9/15

(54) **VORRICHTUNG ZUR AUFNAHME VON SCHLAUCHFÖRMIGEN VERPACKUNGSFOLIEN**
DEVICE FOR RECEIVING TUBULAR PACKAGING FILMS
DISPOSITIF POUR RECEVOIR DES FEUILLES D'EMBALLAGE TUBULAIRES

(30) Priorität: 23.08.1996 DE 19634232; 23.08.1996 DE 19634233
(43) Veröffentlichungstag der Anmeldung: 04.11.1998
(73) Patentinhaber: Tils, Peter, 52355 Düren (DE)
(72) Erfinder: ESSER, Hans-Peter, D-50226 Frechen (DE)
(74) Vertreter: Paul, Dieter-Alfred, Dipl.-Ing.
(86) Internationale Anmeldenummer: EP9704610
(87) Internationale Veröffentlichungsnummer: WO9807627

(56) Entgegenhaltungen:
- WO-A-97/25262
- DE-A- 2 600 275
- US-A- 1 659 559

## Beschreibung

Die Erfindung betrifft eine Vorrichtung zur Aufnahme von schlauchförmigen Verpackungsfolien. Des weiteren betrifft die Erfindung ein Verfahren zum Verpacken von Gefriergut, zu entsorgendem Gut und dergleichen in Schlauchfolien sowie ein Schweißgerät zur Durchführung des Verfahrens.

Schlauchförmige Verpackungsfolien werden im Haushaltsbereich beispielsweise zum Verpacken von Gefriergut verwendet, wobei sie jeweils in der gewünschten Länge von dem Folienschlauch abgeschnitten und an beiden Enden mit einem Folienschweißgerät verschlossen werden. Im Handel sind solche Folienschläuche hauptsächlich in flach gewickelter Form erhältlich. Weiterhin sind auch Verpackungsschläuche bekannt, die nach dem sog. Kondomprinzip zu einem Ringwulst aufgewickelt sind, der je nach Bedarf abgewickelt wird.

Die Handhabung der so bereitgestellten Verpackungsschläuche wird häufig als umständlich empfunden, da die Folie vor dem Verschweißen abgeschnitten werden muß, wodurch häufig mehr Material als erforderlich verwendet wird, und auch das Einlegen des Gefrierguts in den nach Schließen eines offenen Endes gebildeten Beutel oftmals schwierig ist, weil insbesondere bei sperrigem Gefriergut der Beutel auf umständliche Weise von Hand offengehalten werden muß.

Aufgabe der Erfindung ist es demnach, eine Vorrichtung zur Aufnahme von schlauchförmigen Verpackungsfolien zu schaffen, welche es ermöglicht, die Verpackungsfolien in handhabungsgerechter Form bereitzustellen und es insbesondere ermöglicht, das zu verpackende Gut auf einfach Weise in die Verpackungsfolie einzubringen.

Diese Aufgabe ist erfindungsgemäß durch eine Vorrichtung zur Aufnahme von schlauchförmigen Verpackungsfolien gelöst, die durch einen rohrartigen Grundkörper mit Konusform, der an seinem einen axialen Ende einen Außendurchmesser hat, der geringer als der Durchmesser der aufzunehmenden Verpackungsfolien ist, so daß die Verpackungsfolie in geraffter Form von diesem Ende her über den Grundkörper geschoben werden kann, und der an seinem anderen axialen Ende einen Außendurchmesser hat, der so viel größer als der Durchmesser der Verpackungsfolien ist, daß eine auf dem Grundkörper aufgeschobene Verpakkungsfolie nicht über diese Ende rutschen, aber durch eine Bedienungsperson über das Ende vom Grundkörper abgezogen werden kann und durch den Grundkörper befüllbar ist, und daß der Grundkörper zumindest an seinem axialen Ende großen Außendurchmessers so elastisch nachgiebig ausgebildet ist, daß der Grundkörper zum Verschweißen eines vom Grundkörper abgezogenen Folienabschnitts im Bereich dieses axialen Endes zusammengedrückt werden kann.

Erfindungsgemäß wird somit die schlauchförmige Verpakkungsfolie in geraffter Form auf den Grundkörper der Vorrichtung aufgelegt und kann von diesem über den größeren Rand gegen den Widerstand des Grundkörpers abgezogen werden. Nachdem das untere, vom Grundkörper abgezogene Ende des Verpackungsschlauchs durch beispielsweise Verschweißung oder Heißsiegelung verschlossen worden ist, kann der so gebildete Beutel in einfacher Weise durch den Grundkörper befüllt werden, ohne daß es erforderlich ist, den Beutel auf umständliche Weise von Hand offenzuhalten.

Weiterhin ist erfindungsgemäß vorgesehen, daß der Grundkörper zumindest an seinem axialen Ende großen Außendurchmessers so elastisch nachgiebig ausgebildet ist, daß der Grundkörper in diesem Endbereich zum Verschweißen eines vom Grundkörper abgezogenen Folienabschnitts zusammengedrückt werden kann. Damit wird die Möglichkeit eröffnet, das offene Ende eines befüllten Folienabschnitts sauber zu verschweißen, da beim Zusammendrücken des Grundkörpers sich auch das Folienmaterial exakt aufeinanderlegt. Damit kann das Verschließen vor dem Abtrennen des gefüllten Folienabschnitts erfolgen, so daß der Verschnitt sehr gering gehalten werden kann.

Besonders ist es dabei günstig, wenn der Rand des Grundkörpers am axialen Ende großen Durchmessers so ausgebildet ist, daß sich der Rand beim Zusammendrücken des Grundkörpers unter Bildung einer geraden Linie flach aufeinanderlegt.

In Ausbildung der Erfindung ist weiterhin vorgesehen, daß ein Deckel lösbar am Grundkörper angebracht ist, der die Außenfläche des Grundkörpers zumindest in dem Bereich, der die geraffte Verpackungsfolie trägt, abdeckt. Hierdurch wird auch bei längerer Aufbewahrung eine weitreichende Hygiene erzielt, da die Schlauchfolie gegen Verschmutzung geschützt ist. Der Deckel kann beispielsweise so ausgebildet sein, daß er das axiale Ende kleinen Durchmessers des Grundkörpers umgreift und mit einem Ringsteg in den Grundkörper eingreift, wo er zweckmäßigerweise mit der Innenfläche des Grundkörpers verschraubt ist.

An dem Deckel kann eine Halterung zur Anbringung der Vorrichtung beispielsweise an einer Schrankwand vorgesehen sein. Außerdem kann an dem Deckel ein Tragegriff oder Henkel angebracht sein, um die Vorrichtung mit einem befüllten Beutel auf einfache Weise zu transportieren.

Die erfindungsgemäße Vorrichtung kann Teil eines Verpackungsgerät zum Verpacken von Gefriergut, zu entsorgendem Gut wie Haushaltsmüll oder dergleichen sein. In diesem Fall ist der Grundkörper zweckmäßiger Weise oberhalb einer Schweiß- oder Heißsiegeleinrichtung vorgesehen, so daß die Schlauchfolie nach unten von dem Grundkörper abgezogen und an Unter- bzw. Oberseite verschlossen werden kann.

Hinsichtlich vorteilhafter Ausgestaltungen der Erfindung wird auf die Unteransprüche sowie die nachfolgende Erläuterung anhand der Zeichnung verwiesen, in der die einzige Figur eine Ausführungsform einer erfindungsgemäßen Vorrichtung zur Aufnahme von schlauchförmigen Verpackungsfolien in perspektivischer Ansicht zeigt.

Zu der Vorrichtung gehört ein im wesentlichen rohrartig ausgebildeter Grundkörper 1 mit Konusform aus Kunststoff, der an seiner offenen Oberseite einen kleineren Außendurchmesser d hat als an seiner Unterseite. Der kleinere Außendurchmesser d am oberen Ende 3 des Grundkörpers 1 ist dabei so gewählt, daß eine Verpackungsfolie 2 in geraffter Form vom oberen Ende 3 her über den Grundkörper 1 geschoben werden kann, und der größere Außendurchmesser D am unteren Ende 4 des Grundkörpers 1 ist um so viel größer als der Durchmesser F der Verpackungsfolie 2 gewählt, daß die Verpackungsfolie 2 nicht nach unten über das Ende 4 rutschen kann, aber durch eine Bedienungsperson über das Ende 4 von dem Grundkörper 1 abgezogen werden kann.

Um die Verpackungsfolie 2 vor Verschmutzungen zu schützen, ist ein Deckel 6 aus festem Kunst:stoff vorgesehen, der auf das obere Ende 3 des Grundkörpers 1 aufgesetzt ist und mit einem Ringsteg 8 in den Grundkörper 1 eingreift. Der Ringsteg 8 weist außenseitig ein Gewinde 9 auf, das mit einem entsprechenden Innengewinde 11 an der Innenfläche 10 des Grundkörpers 1 verschraubt ist, so daß der Deckel 6 sicher an dem Grundkörper 1 gehalten ist.

An der Oberseite des Deckels 6 ist eine hakenförmige Halterung 12 vorgesehen, um die Vorrichtung an einer Wand o. dgl. anbringen zu können. Desweiteren ist an dem Deckel 6 ein Henkel 13 vorgesehen, um die Vorrichtung transportieren zu können.

Die Vorrichtung kann Teil eines Verpackungsgerät zum Verpacken von Gefriergut, zu entsorgendem Gut wie Haushaltsmüll oder dergleichen sein. In diesem Fall ist der Grundkörper zweckmäßiger Weise oberhalb einer Schweiß- oder Heißsiegeleinrichtung vorgesehen, so daß die Schlauchfolie nach unten von dem Grundkörper abgezogen und an Unter- bzw. Oberseite verschlossen werden kann. Im Betrieb wird dann die Verpackungsfolie 2, welche in geraffter Form auf den Grundkörper 1 geschoben ist, von dem Grundkörper 1 nach unten hin gegen den Widerstand des Grundkörpers 1 über den größeren Außendurchmesser D vom Grundkörper 1 abgezogen. Anschließend wird das untere Ende der Verpackungsfolie 2 verschweißt, um einen Beutel zu bilden. Dieser Beutel kann dann von dem oberen Ende des Grundkörpers 1 her mit Gefriergut, Müll o. dgl. befüllt werden, ohne daß er von Hand aufgehalten werden muß. Nach dem Befüllen wird die Verpackungsfolie 2 so weit wie erforderlich von dem Grundkörper 1 nach unten abgezogen und der befüllte Verpackungsabschnitt von dem Rest der Verpackungsfolie 2 getrennt und ggf. unter Vakuum verschlossen.

In dem vorliegenden Ausführungsbeispiel ist das untere axiale Ende 4 des Grundkörpers 1 so elastisch nachgiebig ausgebildet und der untere Rand 5 des Grundkörpers 1 so geformt, daß der Grundkörper 1 zusammengedrückt werden kann und sich der Rand 5 dabei unter Bildung einer geraden Linie flach aufeinanderlegt. Hierdurch wird erreicht, daß sich auch die Verpackungsfolie 2 flach aufeinanderlegt, so daß der gefüllte Folienabschnitt durch die zwei Schweißbacken eines herkömmlichen Folienschweißgeräts sauber zugeschweißt werden kann, während er noch am Rest der Verpackungsfolie hängt.

Die Schweißeinrichtung weist in bevorzugter Weise zwei Schweißeinheiten auf, durch die an dem Folienbehältnis im wesentlichen parallel zueinander liegende Schweißnähte herstellbar sind. Beim Zuschweißen des Behältnisses wird dann zunächst eine erste Schweißnaht hergestellt, um das Behältnis zu verschließen, und dann wird in den verschlossenen Beutel wenigsten eine öffnung eingebracht, durch die in dem Beutel ein Vakuum gezogen wird, und dann wird eine zweite Schweißnaht hergestellt, um den evakuierten Beutel so zu verschließen, daß durch die öffnung keine Luft mehr in den Beutel eindringen kann.

## Patentansprüche

1. Vorrichtung zur Aufnahme von schlauchförmigen Verpackungsfolien,
**gekennzeichnet durch** einen rohrartigen Grundkörper (1) mit Konusform, der an seinem einen axialen Ende (3) einen Außendurchmesser (d) hat, der geringer als der Durchmesser (F) der aufzunehmenden Verpackungsfolien (2) ist, so daß die Verpackungsfolie (2) in geraffter Form von diesem Ende (3) her über den Grundkörper (1) geschoben werden kann, und der an seinem anderen axialen (4) Ende einen Außendurchmesser (D) hat, der so viel größer als der Durchmesser (F) der Verpackungsfolien (2) ist, daß eine auf den Grundkörper (1) aufgeschobene Verpackungsfolie (2) nicht über dieses Ende (4) rutschen, aber **durch** eine Bedienungsperson über das Ende (4) vom Grundkörper (1) abgezogen werden kann und **durch** den Grundkörper (1) befüllbar ist, und daß der Grundkörper (1) zumindest an seinem axialen Ende (4) großen Außendurchmessers (D) so elastisch nachgiebig ausgebildet ist, daß der Grundkörper (1) zum Verschweißen eines vom Grundkörper (1) abgezogenen Folienabschnitts im Bereich dieses axialen Endes (4) zusammengedrückt werden kann.

2. Vorrichtung nach Anspruch 1,
**dadurch gekennzeichnet, daß** der Rand (5) des Grundkörpers (1) am axialen Ende (4) großen Außendurchmessers (D) so ausgebildet ist, daß sich der Rand (5) beim Zusammendrükken des Grundkörpers (1) unter Bildung einer geraden Linie flach aufeinander legt.

3. Vorrichtung nach Anspruch 1 oder 2,
**dadurch gekennzeichnet, daß** der Grundkörper (1) aus einem elastisch deformierbaren Kunststoff besteht.

4. Vorrichtung nach einem der Ansprüche 1 bis 3,
**dadurch gekennzeichnet, daß** ein Deckel (6) lösbar am Grundkörper (1) angebracht ist, der die Außenfläche (7) des Grundkörpers (1) zumindest in dem Bereich, der die geraffte Schlauchfolie (2) trägt, abdeckt.

5. Vorrichtung nach Anspruch 4,
**dadurch gekennzeichnet, daß** der Deckel (6) das axiale Ende (3) kleinen Durchmessers des konusförmigen Grundkörpers (1) umgreifend mit einem Ringsteg (8) in den Grundkörper (1) eingreift.

6. Vorrichtung nach Anspruch 5,
**dadurch gekennzeichnet, daß** der Ringsteg (8) mit einem Außengewinde (9) versehen und einem an der Innenfläche (10) des Grundkörpers (1) vorgesehen Gewinde (11) verschraubt ist.

7. Vorrichtung nach einem der Ansprüche 4 bis 6,
**dadurch gekennzeichnet, daß** an dem Deckel (6) eine Halterung (12) zur Anbringung an einer Wand oder dgl. vorgesehen ist.

8. Vorrichtung nach einem der Ansprüche 4 bis 7,
**dadurch gekennzeichnet, daß** an dem Deckel (6) ein Tragegriff oder Henkel (13) angebracht oder anbringbar ist.

9. Vorrichtung nach einem der Ansprüche 4 bis 8,
**dadurch gekennzeichnet, daß** der Deckel (6) aus einem festen Kunststoff besteht.

10. Verfahren zum Verpacken von Gefriergut, zu entsorgendem Gut wie beispielsweise Hausmüll und dergleichen, bei dem das zu verpackende Gut (G) in einem aus Schlauchfolie (2) hergestellten Folienbehältnis durch Verschweißen, Heißsiegeln oder dergleichen verpackt wird,
**dadurch gekennzeichnet, daß** die Schlauchfolie (2) in geraffter Form auf einem rohrförmigen Grundkörper (1) mit Konusform bereitgestellt wird, der an seiner Oberseite einen Außendurchmesser hat, der kleiner als der Durchmesser der Schlauchfolie (2) ist, so daß die Schlauchfolie (2) von oben auf den Grundkörper (1) geschoben werden kann, und der an seinem unteren Ende einen Außendurchmesser hat, der größer ist als der Durchmesser der Schlauchfolie (2), so daß die Schlauchfolie (2) nicht nach unten vom Grundkörper (1) rutschen kann, aber von einer Bedienungsperson gegen den Widerstand des Grundkörpers (1) abgezogen werden kann, und daß der Grundkörper (1) zumindest an seinem axialen Ende (4) großen Außendurchmessers (D) so elastisch nachgiebig ausgebildet ist, daß der Grundkörper (1) zum Verschweißen eines vom Grundkörper (1) abgezogenen Folienabschnitts im Bereich dieses axialen Endes (4) zusammengedrückt werden kann.

11. Verpackungsgerät zum Verpacken von Gefriergut, zu entsorgendem Gut wie Haushaltsmüll oder dergleichen in Folienbehältnissen, die aus Schlauchfolie (2) hergestellt werden, mit einer Halterung zur Aufnahme der Schlauchfolie (2) in geraffter Form und einer unterhalb der Halterung vorgesehenen Schweiß- oder Heißsiegeleinrichtung zum Schließen der Folienbehältnisse,
**dadurch gekennzeichnet, daß** die Halterung einen rohrförmigen Grundkörper (1) mit Konusform aufweist, der an seinem oberen Ende einen Außendurchmesser (d) hat, der geringer als der Durchmesser (F) der Schlauchfolie (2) ist, so daß die Schlauchfolie in geraffter Form vom oberen Ende her über den Grundkörper (1) geschoben werden kann, und der an seinem unteren Ende einen Außendurchmesser (D) hat, der so viel größer als der Durchmesser (F) der Schlauchfolie (2) ist, daß eine auf den Grundkörper (1) aufgeschobene Schlauchfolie (2) nicht über dieses Ende rutschen, aber durch eine Bedienungsperson gegen den Widerstand des Grundkörpers (1) abgezogen werden kann, und daß der Grundkörper (1) zumindest an seinem axialen Ende (4) großen Außendurchmessers (D) so elastisch nachgiebig ausgebildet ist, daß der Grundkörper(1) zum Verschweißen eines vom Grundkörper (1) abgezogenen Folienabschnitts im Bereich dieses axialen Endes (4) zusammengedrückt werden kann.

12. Verpackungsgerät nach Anspruch 11,
**dadurch gekennzeichnet, daß** eine Vakuumiervorrichtung vorgesehen ist, um in den Folienbehältnissen ein Vakuum zu ziehen.

13. Verpackungsgerät nach Anspruch 11 oder 12,
**dadurch gekennzeichnet, daß** die Schweißeinrichtung zwei nebeneinander liegend angeordnete Schweißeinheiten aufweist, durch die an einem Folienbehältnis (2) im wesentlichen parallel zueinander liegende Schweißnähte herstellbar sind, und daß die Vakuumiervorrichtung eine Einrichtung aufweist, um zwischen den beiden Schweißeinheiten wenigstens eine öffnung in das Folienbehältnis einzubringen und über diese öfnnung in dem Folienbehältnis Vakuum zu ziehen.

## Claims

1. Device for receiving tubular packaging films, **characterised by** a tubular main body (1) of conical form which at one axial end (3) has an external diameter (d) which is less than the diameter (F) of the packaging films (2) to be received, so that the packaging film (2) can be pushed over the main body (1) in gathered form from this end (3), and which at its other axial end (4) has an external diameter (D) which is greater than the diameter (F) of the packaging films (2) by such an amount that a packing film (2) pushed on to the main body (1) cannot slip over this end (4), but can be pulled off the main body (1) over this end (4) by an operator and can be filled through the main body (1), and
**characterised in that** the main body (1) is so resiliently formed at least at its axial end (4) having the large diameter (D) that the main body (1) can be pressed together in the area of this axial end (4) for welding a section of film pulled off the main body (1).

2. Device according to Claim 1, **characterised in that** the edge (5) of the main body (1) at the axial end (4) with the larger diameter (D) is so formed that when the main body (1) is pressed together the edge (5) is flattened to form a straight line.

3. Device according to Claims 1 or 2, **characterised in that** the main body (1) is made of main elastically deformable plastic material.

4. Device according to one of Claims 1 to 3, **characterised in that** a cover (6) is fitted detachably to the main body (1), which cover (6) covers the outer surface (7) of the main body (1) at least in the area supporting the gathered tubular film (2).

5. Device according to Claim 4, **characterised in that** the cover (6) engages in the main body (1) by means of an annular rib (8) while enclosing the axial end (3) of the conical main body (1) which has the smaller diameter.

6. Device according to Claim 5,**characterised in that** the annular rib (8) is provided with an external thread (9) and is screwed into a thread (11) provided on the inner face (10) of the main body (1).

7. Device according to one of Claims 4 to 6, **characterised in that** a bracket (12) for fixing to a wall or suchlike surface is provided on the cover (6).

8. Device according to one of Claims 4 to 7, **characterised in that** a handle (13) for carrying is fitted or can be fitted to the cover (6).

9. Device according to one of Claims 4 to 8, **characterised in that** the cover (6) consists of a rigid plastic material.

10. Method of packaging frozen goods, goods for disposal such as household waste and suchlike material, in which the goods to be packaged (G) are packaged in a film receptacle fabricated from tubular film (2) by welding, hot sealing or suchlike methods, **characterised in that** the tubular film (2) is prepared in gathered form on a conical tubular main body (1) which at its upper end has an external diameter smaller than the diameter of the tubular film (2), so that the tubular film (2) can be pushed from above on to the main body (1), and which at its lower end has an external diameter greater than the diameter of the tubular film (2), so that the tubular film (2) cannot slip downwardly off the main body (1), but can be pulled off by an operator against the resistance of the main body (1), and **in that** the main body (1) is so resiliently formed at least at its axial end (4) which has the large external diameter (D) that the main body (1) can be pressed together in the area of this axial end (4) for welding a section of film pulled off the main body (1).

11. Packaging device for packaging frozen goods, goods for disposal such as household waste or suchlike material in film receptacles fabricated from tubular film (2), with a carrier for receiving tubular film (2) in gathered form and a welding or hot-sealing arrangement for closing the film receptacles provided below the carrier, **characterised in that** the carrier has a tubular main body (1) of conical form which at its upper end has an external diameter (d) smaller than the diameter (F) of the tubular film (2), so that the tubular film can be pushed in gathered form over the main body (1) from the upper end, and which at its lower end has an external diameter (D) which is greater than the diameter (F) of the tubular film (2) by such an amount that a tubular film (2) pushed on to the main body (1) cannot slip over this end, but can be pulled off by an operator against the resistance of the main body (1), and **in that** the main body (1) is so resiliently formed at least at its axial end (4) which has the large external diameter (D) that the main body (1) can be pressed together in the area of this axial end (4) for welding a section of film pulled off the main body (1).

12. Packaging device according to Claim 11, **characterised in that** a vacuum device is provided to create a vacuum in the film receptacles.

13. Packaging device according to Claim 11 or 12, **characterised in that** the welding arrangement has two welding units arranged adjacently by means of which two substantially parallel weld seams can be produced on a film receptacle (2), and **in that** the vacuum device has an arrangement for forming at least one opening in the film receptacle between the two welding units and for creating a vacuum in the film receptacle by means of this opening.

## Revendications

1. Dispositif pour recevoir des films d'emballage tubulaires **caractérisé par** un corps de base semblable à un tube (1) de forme conique qui présente à l'une (3) de ses extrémités axiales un diamètre extérieur (d) inférieur au diamètre (F) des films d'emballage (2) qu'il est destiné à recevoir, de sorte que le film d'emballage (2) retroussé peut être enfilé par-dessus le corps de base (1) à partir de cette extrémité (3), et qui présente à son autre extrémité axiale (4) un diamètre extérieur (D) qui est tellement supérieur au diamètre (F) du film d'emballage (2) au point qu'un film d'emballage (2) enfilé sur le corps de base (1) ne puisse pas glisser par-dessus cette extrémité (4), mais puisse être retiré du corps de base (1) par un opérateur qui le fera passer par-dessus l'extrémité (4), et puisse être rempli au travers du corps de base (1) et en ce que le corps de base (1) est réalisé de façon élastique au moins à son extrémité axiale (4) de grand diamètre (D), de manière à ce que le corps de base (1) puisse être comprimé dans la zone de cette extrémité axiale (4) pour souder un segment de film retiré du corps de base (1).

2. Dispositif selon la revendication 1, **caractérisé en ce que** le bord (5) du corps de base (1) situé à l'extrémité axiale (4) de grand diamètre (D) est réalisé de telle manière que le bord (5) se superpose à plat en formant une ligne droite lorsque l'on comprime le corps de base (1).

3. Dispositif selon la revendication 1 ou 2, **caractérisé en ce que** le corps de base (1) est composé d'une matière plastique déformable de manière élastique.

4. Dispositif selon l'une des revendications 1 à 3, **caractérisé en ce qu'**un couvercle (6) est fixé de manière amovible au corps de base (1), qui recouvre la surface extérieure (7) du corps de base (1) au moins dans la portion qui porte le film tubulaire (2) retroussé.

5. Dispositif selon la revendication 4, **caractérisé en ce que** le couvercle (6) s'encastre à l'aide d'une nervure annulaire (8) dans le corps de base (1) en enserrant l'extrémité axiale (3) de petit diamètre du corps de base (1) conique.

6. Dispositif selon la revendication 5, **caractérisé en ce que** la nervure annulaire (8) est munie d'un filetage (9) et vissée dans un taraudage (11) prévu dans la surface intérieure (10) du corps de base (1).

7. Dispositif selon l'une des revendications 4 à 6, **caractérisé en ce qu'**un support (12) est prévu sur le couvercle (6) pour le fixer à un mur ou analogue.

8. Dispositif selon l'une des revendications 4 à 7, **caractérisé en ce qu'**une poignée ou une anse (13) est fixée ou peut être fixée sur le couvercle (6).

9. Dispositif selon l'une des revendications 4 à 8, **caractérisé en ce que** le couvercle (6) est composé d'une matière plastique solide.

10. Procédé pour emballer des matières à surgeler, des matières à éliminer telles que des ordures ménagères, selon lequel la matière à emballer (G) est emballée par soudure, scellement à chaud ou analogue dans un contenant en film fabriqué à partir d'un film tubulaire (2), **caractérisé en ce que** le film tubulaire (2) est mis en place retroussé sur un corps de base tubulaire (1) de forme conique qui présente au niveau de son extrémité supérieure un diamètre extérieur inférieur au diamètre du film d'emballage (2), de sorte que le film d'emballage (2) peut être enfilé par le haut par-dessus le corps de base (1), et qui présente à son extrémité inférieure un diamètre extérieur qui est supérieur au diamètre du film d'emballage (2), si bien que le film d'emballage (2) ne peut pas glisser du corps de base (1) vers le bas, mais peut être retiré du corps de base par un opérateur qui vaincra la résistance opposée par le corps de base (1), et **en ce que** le corps de base (1) est réalisé de façon élastique au moins à son extrémité axiale (4) de grand diamètre (D), de manière à ce que le corps de base (1) puisse être comprimé dans la zone de cette extrémité axiale (4) pour souder un segment de film retiré du corps de base (1).

11. Machine à emballer pour emballer des matières à surgeler, des matières à éliminer telles que des ordures ménagères ou analogues dans des contenants en film fabriqués à partir d'un film tubulaire (2), comprenant un support destiné à recevoir le film tubulaire (2) retroussé et un dispositif de soudure ou de scellement prévu sous le support pour fermer les contenants en film, **caractérisée en ce que** le support présente un corps de base tubulaire (1) de forme conique qui présente au niveau de son extrémité supérieure un diamètre extérieur (d) inférieur au diamètre (F) du film d'emballage (2), de sorte que le film d'emballage peut être enfilé depuis l'extrémité supérieure sur le corps de base (1), et qui présente à son extrémité inférieure un diamètre extérieur (D) qui est tellement supérieur au diamètre (F) du film d'emballage (2) au point qu'un film tubulaire (2) enfilé sur le corps de base (1) ne puisse pas glisser par-dessus cette extrémité, mais puisse être retiré du corps de base par un opérateur qui vaincra la résistance opposée par le corps de base (1), et **en ce que** le corps de base (1) est réalisé de façon élastique au moins à son extrémité axiale (4) de grand diamètre (D), de manière à ce que le corps de base (1) puisse être comprimé dans la zone de cette extrémité axiale (4) pour souder un segment de film retiré du corps de base (1).

12. Machine à emballer selon la revendication 11, **caractérisée en ce qu'**un dispositif à faire le vide est prévu, afin de faire le vide dans les contenants en film.

13. Machine à emballer selon la revendication 11 ou 12, **caractérisée en ce que** le dispositif de soudure présente deux unités de soudure placées côte à côte, qui permettent de réaliser sur un contenant en film (2) deux cordons de soudure essentiellement parallèles entre eux, et **en ce que** le dispositif à faire le vide comporte un dispositif pour réaliser dans le contenant en film, entre les deux cordons de soudure, au moins une ouverture et faire le vide dans le contenant en film par le biais de cette ouverture.
